# EUROPÄISCHE PATENTSCHRIFT

(11) **EP 1 630 637 B1**
(45) Veröffentlichungstag und Bekanntmachung des Hinweises auf die Patenterteilung: **21.11.2007**
(21) Anmeldenummer: 05018911.7
(22) Anmeldetag: 31.08.2005
(51) Int. Cl.: G05D 16/20, F15B 20/00, F15B 11/028, F16K 35/00

(54) **Hydraulisches Proportionalventil mit mechanischer Verriegelung und elektrohydraulische Steuervorrichtung unter Verwendung des hydraulischen Proportionalventils**
Hydraulic proportional valve with mechanical locking and electro-hydraulic control device using such a valve
Vanne hydraulique proportionnelle à verrouillage mécanique et dispositif électro-hydraulique de commande utilisant une telle vanne

(30) Priorität: 31.08.2004 DE 202004013595 U
(43) Veröffentlichungstag der Anmeldung: 01.03.2006
(73) Patentinhaber: HAWE Hydraulik GmbH & Co. KG, 81673 München (DE)
(72) Erfinder: Neumair, Georg, 85402 Thalhausen (DE)
(74) Vertreter: Grünecker, Kinkeldey, Stockmair & Schwanhäusser Anwaltssozietät

(56) Entgegenhaltungen:
- EP-A- 0 537 440
- EP-A- 1 426 665
- DE-A1- 3 625 222
- DE-A1- 4 423 585
- DE-A1- 4 446 538
- US-A- 4 699 355
- PATENT ABSTRACTS OF JAPAN Bd. 006, Nr. 172 (M-154), 7. September 1982 (1982-09-07) & JP 57 083701 A (MITSUBISHI MOTORS CORP), 25. Mai 1982 (1982-05-25)

## Beschreibung

Die vorliegende Erfindung betrifft ein hydraulisches Proportionalventil der im Oberbegriff des. Patentanspruchs 1 angegebenen Art.

Ein solches aus US 4 699 355 A bekanntes, hydraulisches Proportionalventil wird zum Einstellen der Vorspannung der Regelfeder verwendet. Dabei tritt häufig die Notwendigkeit auf, in gewissen Betriebszuständen das Stellglied zu arretieren. Das Verriegelungselement des bekannten Proportionalventils besteht aus den Verriegelungsfortsatz des Stellglieds umgebenden, voneinander separierten und axial festgelegten Ringsegmenten, die durch eine innere Ringfeder nach außen beaufschlagt sind. Die Ringsegmente haben außen konische Rampen, auf denen ein im Gehäuse geführter Ringkolben mit Gegenrampen verschiebbar ist. Der Ringkolben ist in einer axialen Richtung federbeaufschlagt und lässt sich in der Gegenrichtung hydraulisch beaufschlagen. Die Federbeaufschlagung bringt bei Abfall des hydraulischen Beaufschlagungsdrucks den Ringkolben in eine Arretierposition, in der die Ringsegmente in radialer Richtung in die zweite Position gedrückt werden und das Stellglied verriegeln. Ist der hydraulische Beaufschlagungsdruck des Ringkolbens ausreichend hoch, wird der Ringkolben gegen die Federbeaufschlagung axial verschoben, bis die Ringfeder die Ringsegmente radial in die erste Position bringt und das Stellglied zur axialen Bewegung frei ist. Die Verriegelungs- und Entriegelungseinrichtung ist vielteilig und baut in Radialrichtung groß. Es obliegt allein der Ringfeder und deren ordnungsgemäßer Funktion, ob die hydraulisch eingesteuerte Entriegelung auch ordnungsgemäß mechanisch gelöst wird. Dies ist ein Risiko für die Betriebssicherheit.

Die DE 442 35 85 zeigt eine elektrohydraulische Steuervorrichtung, in der die Regelfeder für die Vorspannung eines Regelkolbens eines Druckregelventils über einen Kolben von einem elektrohydraulischen Proportionalventil rein hydraulisch beaufschlagt wird. Obwohl die Steuervorrichtung ein hohes Maß an Zuverlässigkeit gewährleistet, kann dennoch eine geringfügige Abnahme des Haltedruckes für den Kolben nicht ausgeschlossen werden, so dass dann auch eine entsprechende Abnahme des Ausgangsdrucks des Druckregelventils und damit des Spanndrucks auftreten kann. Vermutlich entweicht Druckmittel trotz der Sitzventilbauweise über die Dichtung des Kolbens.

EP 537 440 zeigt ein fluidisches Stetigventil, dessen Ventilkegel von einer Regelfeder beaufschlagt ist, deren Vorspannung von einem elektromagnetisch in Längsrichtung bewegbaren Anker eingestellt wird. Der Anker kann mit einem quer zur Längsrichtung bewegbaren Verriegelungselement durch linienhaften Kraftschluss mechanisch mittels einer Verriegelungsfeder oder im Zusammenwirken mit einer hydraulisch hervorgerufenen Andruckkraft an einer gewünschten Position verriegelt werden. Zum Entriegeln und während der normalen Betriebsphase wird die in Querrichtung wirkende Federkraft, die gegebenenfalls hydraulisch unterstützt werden kann, durch eine von einem Magneten hervorgerufene Gegenkraft überwunden.

Aufgabe der Erfindung ist es, ein kompaktes hydraulisches Proportionalventil bereitzustellen, bei dem die Stellung des Stellglieds zuverlässig verriegelbar und entriegelbar ist.

Die genannte Aufgabe wird erfindungsgemäß mit den Merkmalen des Patentanspruchs 1 gelöst.

Das Verriegelungselement, das entlang der definierten Richtung der Bewegung des Stellglieds in die erste Position und die zweite Position bewegbar ist und in der ersten Position die Bewegung des Stellglieds entlang der definierten Richtung zulässt, hingegen in der zweiten Position mit dem Stellglied zu dessen Verriegelung in Eingriff ist, lässt sich über die Hydraulikeinrichtung rein hydraulisch entriegeln, d.h. in die erste Position bringen und in dieser halten. Dabei ermöglicht es die Hydraulikeinrichtung, dass zur mechanischen Verriegelung sehr hohe Kräfte eingesetzt werden können, und das verriegelte Stellglied seine Position keinesfalls mehr verändert. Die Verriegelungskräfte werden beispielsweise durch Federkraft, hydraulisch, oder in Kombination, mechanisch und hydraulisch, erzeugt. Da nämlich die zur Entriegelung erforderliche Gegenkraft rein hydraulisch und am Verriegelungselement selbst erzeugt wird, wird die Verriegelung bei geringem Baumaß dennoch zuverlässig und rasch gelöst. Mit hohen Verriegelungskräften kann ein zuverlässiges mechanisches Verriegeln mit einer entsprechend kurzen mechanischen Reaktionszeit verwirklicht werden, so dass das Stellglied bei einer entsprechenden Ansteuerung zuverlässig sofort in der momentanen Position arretiert werden kann. Insbesondere bleibt damit die Vorspannung der Regelfeder konstant. Da das Verriegelungselement entlang der definierten Richtung des Stellglieds bewegbar ist, um die erste und die zweite Position einzunehmen, lässt sich eine sehr kompakte Bauweise erreichen, da Bewegungen des Stellglieds und des Verriegelungselements in der gleichen Richtung erfolgen, und das Verriegelungselement selbst eine direkte hydraulische Beaufschlagung in Richtung zur ersten Position erfährt. Das Verriegelungselement ist eine Spannzange, die mit mehreren Spannzangenbacken eine relativ große effektive Kontaktfläche über den Umfang des Stellglieds hinweg bei geringem Bauvolumen und eine direkte hydraulische Beaufschlagung zur ersten Position ermöglicht.

In einer vorteilhaften Ausführungsform ist die Spannzange einstückig ausgebildet, so dass sich seine einfache Fertigung erreichen lässt, wobei insbesondere die mechanische Zuverlässigkeit erhöht ist. Es weist das Proportionalventil eine Gehäusewand auf, die konisch ausgebildete Abschnitte umfasst, die mit Gleitflächen der Spannzangenbacken in Kontakt sind, um bei der Bewegung in die zweite Position mit den Spannzangenbacken eine radiale Kraft auf das Stellglied auszuüben. Mit der Spannzange entsteht durch das Abgleiten der Spannzangenbacken an den konisch ausgebildeten Abschnitten der Gehäusewand eine sehr hohe radiale Andruckkraft bei lediglich geringer Auslenkung der Spannzange entlang der definierten Bewegungsrichtung des Stellglieds.

In einer weiteren Ausführungsform ist eine mit der Spannzange gekoppelte Federeinrichtung in Form eines Tellerfederpakets vorgesehen, um bei hydraulischer Freigabe die Spannzange in der zweiten Position zu halten. Aufgrund der mit beliebiger Größe hydraulisch direkt an der Spannzange erzeugten Kraft zur Entriegelung ist eine entsprechend groß dimensionierte Federeinrichtung verwendbar, um eine sichere Verriegelung des Stellglieds zu erreichen.

In anderen Ausführungsformen können Einrichtungen vorgesehen werden, um die durch die Federeinrichtung erzeugte Kraft zum mechanischen Arretieren des Stellglieds zu vergrößern, beispielsweise in Form einer entsprechenden Hydraulikeinrichtung, die die Spannzange hydraulisch in der zweiten Position hält. Ferner ist es auch möglich, die Spannzange gänzlich durch Beaufschlagung mit einer hydraulisch erzeugten Kraft in der zweiten Position zu halten, ohne dass eine entsprechende Federeinrichtung erforderlich ist. Hierbei kann beispielsweise in einem entsprechenden Druckraum ein Druckmedium mit entsprechendem Arbeitsdruck vorgesehen sein, der ausreichend ist, um beim Absinken des Druckes, der von der Hydraulikeinrichtung für die Entriegelung der Spannzange erzeugt wird, die Spannzange dann zuverlässig in die zweite Position zu bewegen und dort zu halten.

Vorteilhafte Ausführungsformen gehen aus der folgenden Beschreibung hervor.

In den begleitenden Zeichnungen zeigen:
- Fig. 1a +c: jeweils Schnittansichten eines Proportionalventils,
- Fig. 1b: schematisch einen Hydraulikplan für das in den Figuren 1a und 1c gezeigten Proportionalventil, wobei eine modifizierte Steuereinrichtung für eine zeitlich korrelierte Ansteuerung des Proportionalventils vorgesehen ist,
- Fig. 2a + c: schematische Schnittansichten einer elektrohydraulischen Steuervorrichtung, und
- Fig. 2b: schematisch einen Hydraulikschaltplan für die in den Figuren 2a und 2c dargestellte elektrohydraulische Steuervorrichtung.

Fig. 1a zeigt eine Schnittansicht eines hydraulischen Proportionalventils 100 gemäß einer vorteilhaften Ausführungsform der vorliegenden. Erfindung. Das Proportionalventil 100 weist in einem Gehäuse 101 ein entlang einer definierten Richtung 111 bewegbares Stellglied 110 auf. Das Stellglied 110 wird hydraulisch angetrieben von einer Proportionalhydraulikeinrichtung 140. Die Proportionalhydraulikeinrichtung 140 kann ein an sich bekanntes elektromagnetisches Proportionalventil sein, in dem ein Proportionalmagnet bei entsprechender Bestromung auf ein Ventilelement einwirkt, um einen gewünschten Ausgangsdruck eines Hydraulikfluids proportional einzustellen. Eine Regelfeder 112 wirkt der durch die Proportionalhydraulikeinrichtung 140 bewirkten Kraft entgegen. Die Regelfeder 112 kann Teil einer weiteren hydraulischen Steuervorrichtung sein, wie sie detaillierter mit Bezug zu Fig. 2a beschrieben ist. Das Stellglied 110 ist ein Kolben zur Einstellung der Federvorspannung. Ferner ist ein Verriegelungselement 120 vorgesehen, das zumindest zwischen einer ersten Position 121a und einer zweiten Position 121b bewegbar ist, wobei zumindest in der zweiten Position 121b ein Kraftschluss zwischen einem Teil des Stellglieds 110 und einem Bereich des Verriegelungselements 120 bewirkt wird, der zu einer mechanischen Arretierung der Stellung des Stellglieds 120 führt. Anzumerken ist, dass in der Zeichnung der Stellweg 121a, 121b der Klarheit wegen vergrößert gezeigt ist und für die dargestellte Ausführungsform in der Größenordnung eines Millimeters liegt. Das Proportionalventil 100 umfasst ferner eine Hydraulikeinrichtung 130, die das Verriegelungselement 120 durch direkte Beaufschlagung mit Druckmittel in die erste Position (Entriegeln) bringt und in der ersten Position 121a hält. Hierbei ist die Entriegelungskraft, die in der Richtung 111 auf das Verriegelungselement 120 ausgeübt wird, durch den Arbeitsdruck, der von der Hydraulikeinrichtung 130 bereit gestellt wird, und der wirksamen Fläche 126 bei einer Dichtung 124 des Verriegelungselements 120 bestimmt.

An dem Verriegelungselement 120 ist eine Federeinrichtung 122 vorgesehen, die so ausgebildet ist, dass das Verriegelungselement 120 bei Unterschreitung des zum Halten in der ersten Position 121a erforderlichen Drucks in die zweite Position 121 b verfahren und dort gehalten wird (Verriegeln). Die Federeinrichtung 122 ist ein Tellerfederpaket sein, das sich einerseits an einer Schulter 102 des Gehäuses 101 und andererseits am Verrieglungselement 120, beispielsweise an einer Kontermutter 125, abstützt. Durch die Position der Kontermutter 125 ist die Vorspannung der Federeinrichtung 122 in gewissem Rahmen einstellbar. In anderen Ausführungsformen kann statt der Federeinrichtung 122 oder zusätzlich dazu eine entsprechende Einrichtung vorgesehen werden, um eine hydraulisch erzeugte Kraft auf das Verriegelungselement 120 auszuüben, um dieses in der zweiten Position 121b zu halten. Beispielsweise kann der Raum, in welchem die Federeinrichtung 122 vorgesehen ist, als Druckraum ausgebildet sein.

Das Verriegelungselement 120 ist eine Spannzange mit mehreren Spannzangenbacken, bei deren Bewegung von der ersten Position 121a in die zweite Position 121b eine entsprechend ausgebildete Gleitflächen 123 der Spannzangenbacken an entsprechend konisch ausgebildeten Flächen 103 des Gehäuses 101 abgleiten, so dass auf einen Verriegelungsfortsatz 113 des Stellglieds 110 eine radiale Kraft ausgeübt wird, um das Stellglied 110 mechanisch zu arretieren. Hierbei kann aufgrund der relativ hohen Federkraft der Federeinrichtung 122 eine zuverlässige mechanische Fixierung des Stellglieds 110 erreicht werden, da aufgrund des Spannzangenprinzips eine relativ große effektive Fläche für den Kraftschluss zwischen dem Verriegelungselement 120 und dem Verriegelungsfortsatz 113 zur Verfügung steht, und das Gehäuse 101 die Reaktionskräfte aufnimmt. Vorteilhafterweise ist das Verriegelungselement 120 eine mit dem Spannzangenbacken einstückige Spannzange.

Fig. 1c zeigt das Proportionalventil 100 in einem um 90° in Bezug zu Fig. 1a gedrehter Schnitt.

Beim Betrieb des Proportionalventils 100 wird zur Einstellung der Position des Stellglieds 110 der Proportionalhydraulikeinrichtung 140, das ein an sich bekanntes Proportionalventil sein kann, sowie der Hydraulikeinrichtung 130 ein Arbeitsfluid mit einem entsprechenden Arbeitsdruck zugeführt. Hierbei kann die Hydraulikeinrichtung 130 ein elektromagnetisch angesteuertes Ein-/Aus-Ventil oder auch eine Ventileinrichtung mit proportionalem Verhalten sein. Bei Bestromung der Proportionalhydraulikeinrichtung 140 und der Hydraulikeinrichtung 130 wird zum einen das Stellglied 110 mit einem der Bestromung der Proportionalhydraulikeinrichtung 140 entsprechenden Druck beaufschlagt und zum anderen wird das Verriegelungselement 120 mit einem durch die Hydraulikeinrichtung 130 bereitgestellten Druck beaufschlagt und gegen die Kraft der Federeinrichtung 122 in die erste Position 121 a geführt. Selbst bei einer sehr hohen Gegenkraft der Federeinrichtung 122 oder Haltekraft der Spannzange kann eine durch den Arbeitsdruck von der Hydraulikeinrichtung 130 und die effektive Querschnittsfläche des Verriegelungselements 120 bestimmte hohe Kraft hydraulisch erzeugt werden. Aufgrund der Druckbeaufschlagung durch die Hydraulikeinrichtung 130 befindet sich das Verriegelungselement 130 in der ersten Position 121a, d.h. es wirken keine radialen Kräfte mehr auf den Verriegelungsfortsatz 113, so dass das Stellglied 110 die vom von der Proportionalhydraulikeinrichtung 140 eingestellten Druck abhängige Position einnehmen kann und dabei die Regelfeder 112 vorspannt. In anderen Ausführungsformen kann das Stellglied 110 elektromagnetisch proportional verstellbar sein, wenn beispielsweise der Verriegelungsfortsatz 113 oder ein Teil davon als Anker eines Proportionalelektromagneten ausgebildet ist.

Sobald die Einstellung erfolgt ist, baut die Hydraulikeinrichtung 130, z.B. ein Ein-/Aus-Ventil, den hydraulischen Druck für das Verriegelungselement 120 ab, so dass das Verriegelungselement aufgrund der Wirkung der Federeinrichtung 122 in die zweite Position 121b geht und das Stellglied 110 in der aktuellen Stellung arretiert. Dann kann auch der Druck von der Proportionalhydraulikeinrichtung 140 abgebaut werden. Wenn, ggfs. sehr viel später, eine neue Einstellung erforderlich ist, wird z.B. zunächst wieder der der vorhergehenden Vorspannung der Regelfeder 112 entsprechende Druck von der Proportionalhydraulikeinrichtung 140 aufgebaut, ehe die Hydraulikeinrichtung 130 das Verriegelungselement 120 entriegelt. Erst dann erfolgt die neue Einstellung.

Mit Bezug zu Fig. 1b wird schematisch eine Steuerung und deren Funktionsweise für das Proportionalventil 110 detaillierter beschrieben. In Fig. 1b ist das Proportionalventil 100 im Zusammenwirken mit einer Steuereinrichtung 150 dargestellt. Die Steuereinrichtung 150 ist mit entsprechenden Leitungen 152 und 153 mit den Hydraulikeinrichtungen 130 bzw. 140 verbunden, so dass beispielsweise entsprechende Elektromagneten durch die Steuereinrichtung 150 bestrombar sind. Ferner ist eine Steuersignalquelle 151 vorgesehen und mit der Steuereinrichtung 150 verbunden, wobei die Steuersignalquelle 151 ein manuell bedienbares Element, etwa ein Lagegeber oder der Ausgang einer übergeordneten Steuereinrichtung sein kann, und das von der Steuersignalquelle 151 ausgegebene Signal repräsentativ sein kann für eine Position des Stellglieds 110 oder auch repräsentativ sein kann für eine andere Ausgangsgröße, etwa der Ausgangsdruck einer Regelventileinrichtung, wie dies nachfolgend auch mit Bezug zu Fig. 2 beschrieben ist. Ferner sind die Hydraulikeinrichtungen 130 und 140 mit Leitungen P und L verbunden, die ein Arbeitsfluid mit vorgegebenen Druck und einen Ablauf des drucklosen Fluids bereitstellen. Die Druckbeaufschlagung des Stellglieds 110 ist durch eine Leitung 141 repräsentiert, und die Beaufschlagung mit dem Entriegelungsdruck des Verriegelungselements 120 ist durch eine Leitung 137 dargestellt. Ggfs. ist zusätzlich zur Steuereinrichtung 150 oder alternativ ein Signalgeber vorgesehen, z.B. ein Druckknopf, mit dem sich ein Signal zur Entriegelung übermitteln lässt, wenn eine neue Einstellung der Vorspannung der Regelfeder vorzunehmen ist. Ansonsten bleibt z.B. das Stellglied permanent mechanisch verriegelt.

In einer vorteilhaften Ausführungsform ist die Steuereinrichtung 150 so ausgebildet, dass die Ansteuerung der Hydraulikeinrichtungen 130 und 140 in einer zeitlich korrelierten Weise stattfindet. Insbesondere kann die Steuereinrichtung 150 so ausgebildet sein, um bei einer Ansteuerung der Proportionalhydraulikeinrichtung 140 für eine Positionsänderung des Stellglieds 110 in zeitlich korrelierter Weise auf diese Ansteuerung die Hydraulikeinrichtung 130 über die Leitung 152 (z.B. nacheilend) anzusteuern, so dass ein gewünschtes Betriebsverhalten erreicht wird. Beispielsweise kann nach erfolgter Positionsänderung des Stellglieds 110, wie dies durch ein Signal aus der Steuersignalquelle 151 angewiesen wird, die Steuereinrichtung 150 zeitlich korreliert dazu, beispielsweise mit einem zeitlichen Abstand, der eine übliche bekannte Reaktionszeit der Proportionalhydraulikeinrichtung 140 sowie des Stellglieds 110 und eine entsprechende Sicherheitszeit mit einschließt, eine Ansteuerung der Hydraulikeinrichtung 130 vornehmen, so dass das Verriegelungselement 120 in die zweite Position 121b überführt wird und damit das Stellglied 110 in der aktuellen Position arretiert wird. Auf diese Weise kann sichergestellt werden, dass sich das Stellglied 110 bis auf Phasen während Einstellvorgängen stets in einer durch die Steuersignatquelle 151 spezifizierten mechanisch verriegelten Position befindet.

Vorteilhafterweise ist die Steuereinrichtung 150 ferner so ausgebildet, dass bei einer durch die Steuersignalquelle 151 angewiesenen Positionsänderung des Stellglieds 110 in zeitlich korrelierter Weise auch eine Entriegelung des Stellglieds 110, z.B. nacheilend stattfindet, so dass beispielsweise vor oder während einer durch ein Steuersignal der Quelle 151 angewiesenen Ansteuerung über die Leitung 153 ein entsprechender Entriegelungsbefehl über die Leitung 152 an die Hydraulikeinrichtung 130 gesendet wird, so dass der Stellvorgang an dem Stellglied 110 stattfinden kann. Daraufhin kann dann eine automatische Verriegelung des Stellglieds 110 stattfinden, wie dies zuvor beschrieben ist.

Fig. 2a zeigt schematische eine Schnittansicht einer elektrohydraulischen Steuervorrichtung 260 mit einer Regelventileinrichtung, in der die Vorspannung einer Regelfeder 212 über das als Kolben ausgebildete Stellglied durch ein Proportionalventil 200 einstellbar ist. Das Proportionalventil 200 kann die Konfiguration der zuvor beschriebenen Ausführungsformen aufweisen, so dass die gleichen oder ähnliche Elemente mit den gleichen Bezugszeichen belegt sind, mit Ausnahme einer führenden "2" anstelle einer führenden "1 ". Für eine detaillierte Beschreibung dieser Komponenten wird auf die vorhergehenden Ausführungsformen verwiesen. Somit kann das Stellglied 210 des Proportionalventils 200 z.B. als der Stellkolben für die Regelfeder 212 der Steuervorrichtung 260 betrachtet werden, der in einer Steuerkammer 213 bewegbar ist. Eine Federscheibe 214 zentriert die Regelfeder 212.

Fig. 2c zeigt eine weitere Schnittansicht der elektrohydraulischen Steuervorrichtung, wobei eine an sich bekannte Regelventileinrichtung 261 in Abhängigkeit von der Vorspannung der Regelfeder 212 einen bestimmten konstanten Ausgangsdruck bereitstellt, der dann zur weiteren Nutzung zur Verfügung steht. In einer besonderen Ausführungsform ist die elektrohydraulische Steuervorrichtung 260 mit einer Werkzeugmaschinen-Spannvorrichtung (nicht gezeigt) verbunden, um für diese einen spezifizierten Spanndruck zu erzeugen, den das Proportionalventil 200 einstellt.

Fig. 2b zeigt schematisch einen Hydraulikplan der elektrohydraulischen Steuervorrichtung 260. Während des Betriebs der elektrohydraulischen Steuervorrichtung 260 wird in Abhängigkeit von der Position des Stellglieds 210 ein entsprechender Druck in einer Ausgangsleitung M bereitgestellt. Der Ausgangsdruck in der Leitung M hängt hierbei lediglich von der Position des Stellglieds 210 ab, so dass sich dank der mechanischen Verriegelung des Stellglieds 210 durch das Verrieglungselement 220 der Ausgangsdruck nicht verändert. Hierbei sind insbesondere hohe Andruckkräfte zur mechanischen Verriegelung des Stellglieds 210 vorteilhaft, die insbesondere durch die hydraulische Entriegelung und/oder durch die besondere Konstruktionsweise mit in Richtung des Stellglieds wirkender Entriegelungskraft möglich sind. Insbesondere kann auch in Verbindung mit der Steuereinrichtung 250 das Entriegeln und Verriegeln in einer zuvor beschriebenen Weise durchgeführt werden, so dass der Ausgangsdruck an der Leitung M stets zuverlässig auf den bestimmten Wert eingestellt bleibt. Insbesondere kann mit dem zuvor beschriebenen Steuerungsverfahren und dank der mechanischen Verriegelung des Stellglieds 210 erreicht werden, dass die Hydraulikeinrichtungen 230 und 240 nur während Betriebsphasen bestromt werden müssen, in denen eine Verstellung des Stellglieds 210 erforderlich ist.

Kern der Erfindung ist die Integration einer mechanischen Verriegelung für das einstellbare Stellglied, um das Stellglied zunächst unabhängig von elektrischen/hydraulischen Konditionen zuverlässig mit einer Spannzange in der Position zu verriegeln, die einer bestimmten Vorspannung einer Regelfeder entspricht, ehe bewusst eine neue Einstellung vorgenommen wird. Dieses Konzept verleiht einer Werkzeugmaschinen-Spannvorrichtung einen zusätzlichen Sicherheitsaspekt hinsichtlich des Spanndrucks, wie er von Herstellern solcher Maschinen zunehmend gefordert wird.

## Patentansprüche

1. Hydraulisches Proportionalventil (100, 200) mit:
einem in einem Gehäuse (101) in einer definierten Richtung (111, 211) bewegbaren, angetriebenen Stellglied (110, 210) für eine Regelfeder (112, 212),
einem Verriegelungselement (120, 220), das in eine erste Position (121a, 221a) und eine zweite Position (121b, 221b) bewegbar ist, wobei das Verriegelungselement (120, 220) in der ersten Position (121a, 221a) eine Bewegung des Stellglieds (110, 210) entlang der definierten Richtung (111, 211) zulässt und in der zweiten Position (121b, 221b) mit einem Verriegelungsfortsatz (113) des Stellglieds (110, 210) zu dessen Verriegelung im Eingriff ist, und
einer Hydraulikeinrichtung (130, 230), die ausgebildet ist, das Verriegelungselement (120, 220) hydraulisch in die erste Position (121a, 221a) zu bringen und in dieser zu halten, **dadurch gekennzeichnet, dass**
das Verriegelungselement (120, 220) als eine Spannzange ausgebildet und durch deren rein hydraulische Beaufschlagung entlang der definierten Richtung in die erste Position (121a, 221a) bringbar ist.

2. Hydraulisches Proportionalventil nach Anspruch 1, **dadurch gekennzeichnet, dass** die Spannzange einstückig mit mehreren Spannzangenbacken ausgebildet ist, die zur radialen Kraftausübung auf den Verriegelungsfortsatz (113) Gleitflächen (123) aufweisen, die an konisch ausgebildeten Flächen-Abschnitten (103) einer Wand des Gehäuses (101) abgleiten.

3. Hydraulisches Proportionalventil nach Anspruch 1, **dadurch gekennzeichnet, dass** die Spannzange im Gehäuse (101) über die Hydraulikeinrichtung (130, 230) auf der durch eine Spannzangen-Dichtung (124) bestimmten, wirksamen Querschnittsfläche (126) der Spannzange hydraulisch beaufschlagbar ist.

4. Hydraulisches Proportionalventil nach Anspruch 1, **dadurch gekennzeichnet, dass** die Spannzange durch eine Federeinrichtung (122) in Form eines an einer Auflagefläche des Gehäuses (101) abgestützten Tellerfederpakets entlang der definierten Richtung zur zweiten Position beaufschlagt ist.

5. Hydraulisches Proportionalventil nach Anspruch 1, **dadurch gekennzeichnet, dass** die Spannzange hydraulisch in die zweite Position bringbar und in dieser haltbar ist.

6. Hydraulisches Proportionalventil nach Anspruch 1, **dadurch gekennzeichnet, dass** die Spannzange durch eine Federeinrichtung (122) und hydraulisch entlang der definierten Richtung zur zweiten Position beaufschlagbar ist.

## Claims

1. Hydraulic proportional valve (100, 200), with:
a driven actuator (110, 210), movable in a housing (101) in a defined direction (111, 211), for a regulating spring (112, 212),
an interlock element (120, 220) which is movable into a first position (121a, 221a) and a second position (121b, 221b), the interlock element (120, 220), in the first position (121a, 221a), allowing a movement of the actuator (110, 210) in the defined direction (111, 211) and, in the second position (121b, 221b), being in engagement with an interlock extension (113) of the actuator (110, 210) for the interlocking of the latter, and
a hydraulic device (130, 230) which is designed for bringing the interlock element (120, 220) hydraulically into the first position (121a, 221a) and for holding it in the latter,
**characterized in that**
the interlock element (120, 220) is designed as a collet chuck and, as a result of purely hydraulic action upon the latter can be brought in the defined direction into the first position (121a, 221a).

2. Hydraulic proportional valve according to Claim 1, **characterized in that** the collet chuck is formed in one piece with a plurality of collet-chuck jaws which, for the exertion of force radially on the interlock extension (113), have sliding faces (123), which slide on conically designed surface portions (103) of a wall of the housing (101).

3. Hydraulic proportional valve according to Claim 1, **characterized in that** the collet chuck can be acted upon hydraulically in the housing (101) via the hydraulic device (130, 230) on the effective cross-sectional area (126), defined by a collet-chuck seal (124), of the collet chuck.

4. Hydraulic proportional valve according to Claim 1, **characterized in that** the collet chuck is acted upon in the defined direction into the second position by a spring device (122) in the form of a cup spring assembly supported on a bearing surface of the housing (101).

5. Hydraulic proportional valve according to Claim 1, **characterized in that** the collet chuck can be brought into the second position and held in this hydraulically.

6. Hydraulic proportional valve according to Claim 1, **characterized in that** the collet chuck can be acted upon in the defined direction into the second position by a spring device (122) and hydraulically.

## Revendications

1. Vanne proportionnelle hydraulique (100, 200) comprenant :
un organe de réglage (110, 210) entraîné, déplaçable dans un corps (101) dans une direction définie (111, 211), pour un ressort de réglage (112, 212),
un élément de verrouillage (120, 220), déplaçable dans une première position (121a, 221a) et dans une seconde position (121b, 221b), l'élément de verrouillage (120, 220) autorisant dans la première position (121a, 221a) un déplacement de l'organe de réglage (110, 210) le long de la direction définie (111, 211) et étant en prise dans la seconde position (121b, 221b) avec un prolongement de verrouillage (113) de l'organe de réglage (110, 210) pour le verrouillage de ce dernier, et
un dispositif hydraulique (130, 230), qui est réalisé pour amener l'élément de verrouillage (120, 220) par voie hydraulique dans la première position (121a, 221a) et le maintenir dans cette dernière, **caractérisée en ce que**
l'élément de verrouillage (120, 220) est configuré sous forme de pince de serrage et peut être amené par sollicitation purement hydraulique de cette dernière, le long de la direction définie, dans la première position (121a, 221a).

2. Vanne proportionnelle hydraulique suivant la revendication 1, **caractérisée en ce que** la pince de serrage a une réalisation monobloc avec plusieurs mâchoires qui présentent, pour exercer une force radiale sur le prolongement de verrouillage (113), des surfaces de glissement (123) glissant sur des sections de surfaces coniques (103) d'une paroi du corps (101).

3. Vanne proportionnelle hydraulique suivant la revendication 1, **caractérisée en ce que** la pince de serrage peut être sollicitée par voie hydraulique dans le corps (101), par l'intermédiaire du dispositif hydraulique (130, 230), sur son aire de section active (126) définie par un joint d'étanchéité (124) de la pince de serrage.

4. Vanne proportionnelle hydraulique suivant la revendication 1, **caractérisée en ce que** la pince de serrage est sollicitée le long de la direction définie, en direction de la seconde position, par un dispositif à ressorts (122) en forme d'un paquet de ressorts à disques, supporté sur une surface d'appui du corps (101).

5. Vanne proportionnelle hydraulique suivant la revendication 1, **caractérisée en ce que** la pince de serrage peut être amenée par voie hydraulique dans la seconde position et être maintenue dans cette dernière.

6. Vanne proportionnelle hydraulique suivant la revendication 1, **caractérisée en ce que** la pince de serrage peut être sollicitée par un dispositif à ressorts (122) et par voie hydraulique le long de la direction définie en direction de la seconde position.
